# EUROPÄISCHE PATENTSCHRIFT

(11) **EP 1 836 881 B1**
(45) Veröffentlichungstag und Bekanntmachung des Hinweises auf die Patenterteilung: **06.10.2010**
(21) Anmeldenummer: 05850188.3
(22) Anmeldetag: 20.12.2005
(51) Int. Cl.: H05B 37/02

(54) **VORRICHTUNG ZUM GESTEUERTEN SCHALTEN EINER LAMPE, VERWENDUNG DER VORRICHTUNG UND ENTSPRECHENDES BETRIEBSVERFAHREN**
DEVICE FOR THE CONTROLLED SWITCHING OF A LAMP, USE OF THE DEVICE AND CORRESPONDING OPERATING METHOD
DISPOSITIF DE COMMUTATION REGULEE D'UNE LAMPE, UTILISATION DUDIT DISPOSITIF ET PROCEDE D'EXPLOITATION CORRESPONDANT

(30) Priorität: 13.01.2005 DE 102005001767
(43) Veröffentlichungstag der Anmeldung: 26.09.2007
(73) Patentinhaber: Osram Gesellschaft mit Beschränkter Haftung, 81543 München (DE)
(72) Erfinder: HUBER, Andreas, 83301 Traunreut (DE)
(86) Internationale Anmeldenummer: PCT/DE2005/002297
(87) Internationale Veröffentlichungsnummer: WO 2006/074630

(56) Entgegenhaltungen:
- EP-A- 1 204 300
- EP-A- 1 374 366
- US-A1- 2002 047 638

## Beschreibung

### Technisches Gebiet

Diese Erfindung bezieht sich auf eine Vorrichtung zum Ein- und Ausschalten einer Lampe.

### Stand der Technik

Die verschiedenen bekannten Lampentypen werden teils mit Vorschaltgeräten und teils direkt an einer Batterie- oder Netzversorgung betrieben. Als Vorschaltgeräte kommen insbesondere Transformatoren und elektronische Vorschaltgeräte mit Wandlern in Betracht, die eine Versorgungsleistung hinsichtlich der Spannungsamplituden und der Frequenz an eine optimale Versorgung der Lampe anpassen.

Das Ein- und Ausschalten erfolgt durch konventionelle Schalter zwischen der Lampe und der Leistungsversorgung bzw. dem Vorschaltgerät in der Leistungsversorgung. In Einzelfällen sind Vorschaltgeräte auch steuerbar, können also über Steuerbefehle ein- und ausgeschaltet werden, ohne dass ein Schalter zwischen dem Vorschaltgerät und der Leistungsversorgung betätigt werden muss. Bekannt sind ferner digital adressierbare Vorschaltgeräte, d. h. Vorschaltgeräte mit einem digitalen Steuereingang, über den mit digitalen Signalen der Betrieb des Vorschaltgeräts gesteuert werden kann.

Die Offenlegungsschrift EP 1 374 366 A offenbart eine Vorrichtung zum Ein- und Ausschalten einer Lampe mit einem Leistungsversorgungseingang und einem geschalteten Leistungsversorgungsausgang und ist dazu ausgelegt, im eingeschalteten Zustand eine an den Leistungsversorgungseingang eingehende Versorgungsspannung über den Leistungsversorgungsausgang nach außen auszugeben, wobei ein digitaler Steuereingang vorgesehen ist, auf den ansprechend der Leistungsversorgungsausgang geschaltet wird.

Die US 2002/0047638 A1 offenbart ein Vorschaltgerät für Leuchtstofflampen mit einem integrierten Schaltkreis.

### Darstellung der Erfindung

Der Erfindung liegt das technische Problem zugrunde, eine Vorrichtung zum Ein- und Ausschalten von Lampen anzugeben, die verbesserte Möglichkeiten zum Einsatz von Lampen schafft. Die Erfindung soll ferner eine entsprechende Verwendung der Vorrichtung und ein entsprechendes Betriebsverfahren für eine Lampe angeben.

Die Erfindung richtet sich auf eine Vorrichtung zum Ein- und Ausschalten einer Lampe mit einem Leistungsversorgungseingang und einem geschalteten Leistungsversorgungsausgang, wobei die Vorrichtung dazu ausgelegt ist, im eingeschalteten Zustand eine an dem Leistungsversorgungseingang eingehende Versorgungsspannung über den Leistungsversorgungsausgang nach Außen auszugeben, und mit einem digitalen Steuereingang, auf den ansprechend der Leistungsversorgungsausgang geschaltet wird. Die erfindungsgemäße Vorrichtung ist dazu ausgelegt, im eingeschalteten Zustand eine an dem Leistungsversorgungseingang eingehende Versorgungsspannung über den Leistungsversorgungsausgang in Amplitude und Frequenz unverändert nach Außen auszugeben und weist eine Laststromüberwachungseinrichtung auf, die dazu ausgelegt ist, den über den Leistungsversorgungsausgang abgenommenen Laststrom zu überwachen und den Leistungsversorgungsausgang bei Unterschreiten eines Mindestlaststroms abzuschalten. Die Erfindung richtet sich außerdem auf eine Verwendung dieser Vorrichtung zum Betreiben einer Lampe und auf ein Verfahren zum Betreiben einer Lampe unter Verwendung der Vorrichtung, bei dem die Lampe durch Einschalten des Leistungsversorgungsausgangs ansprechend auf ein in den digitalen Steuereingang eingegebenes Steuersignal eingeschaltet wird, der über den Leistungsversorgungsausgang abgenommene Laststrom mit der Laststromüberwachungseinrichtung überwacht wird und die Lampe bei Unterschreiten eines Mindestlaststroms durch Abschalten des Leistungsversorgungsausgangs abgeschaltet wird.

Im Gegensatz zu den eingangs erwähnten Vorschaltgeräten handelt es sich hier um eine Vorrichtung zum Ein- und Ausschalten einer Lampe, die die an ihrem Leistungsversorgungseingang eingehende Versorgungsspannung im eingeschalteten Zustand des Leistungsversorgungsausgangs in Frequenz und Amplitude im Wesentlichen unverändert an den Leistungsversorgungsausgang weitergibt. Es handelt sich also weder um ein Vorschaltgerät mit Wandler zur Erzeugung hochfrequenter und im Regelfall erhöhter Spannungen zur Versorgung von Entladungslampen, noch um einen Transformator, Frequenzumsetzer oder Anderes, sondern um einen "erweiterten Schalter".

Erfindungsgemäß soll dieser erweiterte Schalter digital steuerbar sein, also einen digitalen Steuereingang aufweisen, auf den ansprechend der Leistungsversorgungsausgang ein- und ausgeschaltet wird. Ferner soll in die Vorrichtung eine Laststromüberwachungseinrichtung integriert sein, um zu gewährleisten, dass der Leistungsversorgungsausgang nicht dauerhaft eingeschaltet bleibt, wenn keine Lampe angeschlossen oder die angeschlossene Lampe ausgefallen ist. Dazu überwacht die Laststromüberwachungseinrichtung den an dem Leistungsversorgungsausgang abgenommenen Laststrom und schaltet die Vorrichtung, das heißt, konkret den Leistungsversorgungsausgang und mithin die gegebenenfalls angeschlossene Lampe ab, wenn der Laststrom einen bestimmten Mindestlaststromwert unterschreitet. Eine Stromüberwachung kann dabei natürlich auch in Form einer Leistungsüberwachung vorliegen.

Die Erfindung bezieht sich somit auf eine Vorrichtung, die als digital steuerbarer Schalter für Lampen mit integrierter Laststromüberwachungseinrichtung eine besonders einfache Einbindung von Lampen in digitale Steuerungen erlaubt. Es kann sich dabei um digitale Steuerungen von größeren Beleuchtungsanlagen mit einer Mehrzahl Lampen und gegebenenfalls Vorschaltgeräten oder anderen erfindungsgemäßen Vorrichtungen handeln oder auch um digitale Haustechniksysteme, also etwa die Ansteuerung über einen sogenannten Gebäudebus. Damit können Lampentypen, die kein Vorschaltgerät benötigen, insbesondere Glühlampen einschließlich Halogen-Glühlampen, die ohne Transformator zu betreiben sind (sogenannte Hochvolthalogenlampen) in digitale Steuerungen eingebunden werden. Andererseits liegt eine vorteilhafte Anwendungsmöglichkeit der Erfindung auch darin, digital nicht steuerbare Vorschaltgeräte einzubinden, etwa elektronische Vorschaltgeräte (EVG) ohne digitalen Steuereingang, konventionelle Vorschaltgeräte (KVG) oder elektronische Transformatoren ohne digitalen Steuereingang sowie konventionelle Transformatoren. Dies betrifft also insbesondere Entladungslampen, und zwar sowohl im Niederdruck wie auch im Hochdruckbereich, und Niedervolthalogenglühlampen.

Die Erfindung erspart damit insbesondere die Entwicklung digital steuerbarer Vorschaltgeräte für seltenere Lampentypen, die möglicherweise so selten eingesetzt werden, dass sich Entwicklung und Angebot eines digital steuerbaren Vorschaltgeräts nicht lohnen. Solche Lampentypen können dann mit ohnehin vorhandenen Vorschaltgeräten in Bezug auf das Ein- und Ausschalten und die Laststromüberwachung in eine digitale Steuerung eingebunden werden.

Die beschriebene Laststromüberwachung umfasst vorzugsweise auch eine Funktion, die Vorrichtung im Falle des Überschreitens eines Maximallaststromwertes auszuschalten, legt also einen zulässigen Laststrombereich fest, außerhalb dem abgeschaltet wird.

Dabei ist vorzugsweise eine bestimmte vorgegebene und optional auch einstellbare Zeit vorgesehen, die nach einem Start der Lampe, das heißt nach einem Einschaltvorgang in der Vorrichtung, ablaufen muss, bevor die Laststromüberwachung tatsächlich aktiv wird. Damit kann berücksichtigt werden, dass bestimmte Lampentypen ein sogenanntes Anlaufverhalten haben, also ihren Dauerbetriebsstrom erst nach einer bestimmten Zeit erreichen. Die erwähnte vorgegebene Zeit wird dann gegebenenfalls lampentypabhängig so gewählt, dass diese Anlaufzeit abgewartet wird. Ferner kann berücksichtigt werden, dass bestimmte Vorschaltgeräte, Transformatoren oder Vorschaltdrosseln von Hochdruckentladungslampen in Folge von kapazitiven oder induktiven Ladeströmen nach dem Einschalten der Lampe Stromüberhöhungen mit sich bringen, die oberhalb des maximal zulässigen Dauerbetriebsstroms liegen können. Die Mindestzeit kann für die Überwachung auf Überschreiten und/oder Unterschreiten der zulässigen Stromwerte gelten. Zu weiteren Einzelheiten wird auf das Ausführungsbeispiel verwiesen.

Die Mindestzeit kann sich unmittelbar an den Start der Lampe, d. h. das Einschalten des Leistungsversorgungsausgangs, anschließen. Eine andere Möglichkeit besteht darin, zunächst das Überschreiten eines bestimmten Stromschwellenwerts, der mit dem Mindestlaststrom nicht unbedingt übereinstimmen muss, abzuwarten und die vorgegebene Zeit von dem Überschreiten an laufen zu lassen. Diese zweite Möglichkeit ist vorzugsweise mit der ersten Möglichkeit kombiniert. Dann ist durch die ab dem Start laufende Zeit eine Absicherung im Hinblick auf ein von vornherein gegebenes Fehlen der Lampe oder Nichtzünden der Lampe gegeben. Durch die nach dem Überschreiten des Stromschwellenwerts gegebene Zeit, in der die Mindestlaststromüberwachung ebenfalls außer Betrieb bleibt und die vorzugsweise deutlich früher endet als die vom Start der Lampe an gerechnete Zeit, ist ferner sichergestellt, dass im eigentlichen Lampenbetrieb relativ bald mit der entsprechenden Laststromüberwachung begonnen wird. Wenn nämlich die Lampe tatsächlich ordnungsgemäß zündet, wird der erwähnte Stromschwellenwert in absehbarer Zeit erreicht, und dann kann nach einer relativ kurzen weiteren Zeitspanne mit der Überwachung begonnen werden. Sollte die Lampe aber nur mit Schwierigkeiten zünden, sollte vom eigentlichen Lampenstart an eine ausreichend lange Zeit abgewartet werden, ob sich nicht doch noch eine Zündung ergibt.

Eine weitere bevorzugte Ausgestaltung sieht zusätzlich zu der beschriebenen Laststromüberwachung eine Kurzschlussschutzeinrichtung vor. Diese Kurzschlussschutzeinrichtung unterscheidet sich von der beschriebenen Maximallaststromüberwachung dadurch, dass sie unmittelbar nach dem Einschalten aktiv wird, also typischerweise im Millisekundenbereich, während die Maximallaststromüberwachung eher einige Sekunden oder sogar einige zehn Sekunden gegenüber dem Einschalten verzögert aktiv werden kann. Ferner hat die Kurzschlussschutzeinrichtung einen sehr viel höheren Stromschwellenwert zur Auslösung, wird also durch die erwähnten kapazitiven oder induktiven Ladeströme oder ähnliche Störungen bei Betriebsbeginn nicht ausgelöst. Der Stromschwellenwert liegt so hoch, dass bei Erreichen davon ausgegangen werden kann, dass ein lastseitiger Kurzschluss vorliegt.

Ferner ist vorzugsweise eine Übertemperaturschutzeinrichtung vorgesehen. Diese überwacht die Temperatur der erfindungsgemäßen Vorrichtung, beispielsweise über einen temperaturabhängigen Widerstand am Eingang eines AD-Wandlers o. Ä., und schaltet die Vorrichtung, d. h. den Leistungsversorgungsausgang, bei Erreichen eines bestimmten maximal zulässigen Temperaturwerts ab. Dabei kann ein Wiedereinschalten nach Unterschreiten eines anderen oder identischen Temperaturschwellenwerts oder auch ein endgültiges Abschalten vorgesehen sein. Ferner kann eine Ausgabe eines Warnsignals insbesondere über den dann auch als Ausgang, d. h. als digitale Schnittstelle ausgebildeten digitalen Steuereingang erfolgen.

Es wurde bereits erwähnt, dass in bestimmten Fällen erhöhte Einschaltströme auftreten können. Diese können im Hinblick auf die Auslegung anderer Teile, insbesondere die Auslegung von Schaltern, Sicherungen und Leitungsschutzschaltern (Sicherungsautomaten) nachteilig sein. Eine erfindungsgemäß bevorzugte Einschaltstrombegrenzung erfolgt dabei über eine Impedanzerhöhung, insbesondere die Erhöhung eines ohmschen Widerstands. Hier kann ein Vorwiderstand in der Anfangsphase in den Strompfad geschaltet und später wieder überbrückt werden. Eine andere und hier auch bevorzugte Möglichkeit besteht darin, den Schalter zum Schalten des Leistungsversorgungsausgangs elektronisch auszubilden und langsam einzuschalten, also den bei entsprechend langsam werdenden Steuersignalen für den elektronischen Schalter vorübergehend vorhandenen Innenwiderstand als Vorwiderstand auszunutzen. In Frage kommen insbesondere IGBTs oder MOSFETs. Der elektronische Schalter würde also während der ersten Millisekunden nach einem Einschaltvorgang als variabler Widerstand betrieben, dessen Widerstandswert sich mit dem Zeitablauf vorzugsweise kontinuierlich verringert und nach dem Abklingen der entsprechenden Stromspitzen auf nahezu Null fällt.

Eine weitere bevorzugte Ausgestaltung der Erfindung sieht eine Signaleinrichtung in der Vorrichtung vor, etwa einen akustischen Signalgeber oder eine LED. Dieser Signalgeber soll über den digitalen Steuereingang zu betätigen sein. Dies erlaubt es, bei der Installation von größeren Beleuchtungsanlagen die erfindungsgemäße Vorrichtung gezielt zu adressieren und über die Signaleinrichtung identifizierbar zu machen. Wenn also ein zentrales Steuergerät die richtige Adresse ausgibt und die erfindungsgemäße Vorrichtung mit dem entsprechenden Signal adressiert wird, weiß der Installateur in Folge des Signals der Signaleinrichtung, dass die verwendete Adresse zu dieser individuellen Vorrichtung gehört. Diese Funktion ist vor allem dann von Vorteil, wenn Lampen betrieben werden, die nicht schnell ein- und ausgeschaltet werden können, so dass eine Identifizierung über ein Blinken der Lampe entfällt, etwa bei Hochdruckentladungslampen. In anderen Fällen kann es auch von Vorteil sein, die erfindungsgemäße Vorrichtung so auszulegen, dass sie bei Empfang des entsprechenden Steuersignals die angeschlossene Lampe blinken lässt, um damit zur Identifikation zu führen.

### Kurze Beschreibung der Zeichnungen

Im Folgenden wird die Erfindung anhand eines Ausführungsbeispiels näher erläutert. Dabei offenbarte Merkmale können auch in anderen Kombinationen erfindungswesentlich sein. Im Übrigen beziehen sich in der vorstehenden wie in der nachfolgenden Beschreibung sämtliche Merkmale auf die Vorrichtung, die Verwendung und das Verfahren gemäß der Erfindung, ohne dass hierzwischen noch explizit unterschieden wird.

Im Einzelnen zeigt:
- Figur 1: ein Blockschaltbild einer erfindungsgemäßen Vorrichtung mit Netz- anschluss, Steueranschluss und zwei angeschlossenen Lampen;
- Figur 2: ein Blockschaltbild des inneren Aufbaus der Vorrichtung aus Figur 1;
- Figur 3: ein schematisches Flussdiagramm für den Ablauf einer Referenzie- rung der Vorrichtung aus den Figuren 1 und 2 und
- Figur 4: ein Zeitverlaufsdiagramm zur Erläuterung des Lampenbetriebsan- laufs mit der Vorrichtung aus den Figuren 1 und 2.

### Bevorzugte Ausführung der Erfindung

Figur 1 zeigt eine hier nur als Block 1 dargestellte erfindungsgemäße Vorrichtung, die über eine Schutzerdeleitung PE, einen Nullleiter N und eine Phasenleitung L an eine Netzversorgung angeschlossen ist. Die Anschlüsse PE, N und L der Vorrichtung 1 bilden einen Leistungsversorgungseingang.

Weitere Anschlüsse N' und L' der Vorrichtung 1 bilden einen Leistungsversorgungsausgang, an den zwei Lasten 2 und 3 angeschlossen sind. Dabei kann es sich beispielsweise um Energiesparlampen mit einem nicht digital ansteuerbaren Vorschaltgerät oder um Glühlampen handeln.

Wie aus Figur 2 noch deutlicher wird, ist der Leistungsversorgungsausgang N', L' geschaltet. Die Schaltfunktion erfolgt ansprechend auf einen digitalen Steuereingang, der mit dem Bezugszeichen DALI bezeichnet ist. Dies steht für einen Industriestandard eines digitalen Protokolls im Bereich der Lichttechnik (Digital Addressable Lighting Interface). Der digitale Steuereingang DALI wird angesteuert von einem Gateway 4, das das DALI-Protokoll bidirektional umsetzt in ein abweichendes Protokoll eines Gebäudebussystems. Das Gebäudebussystem ist durch die links in Figur 1 eingezeichneten Leitungen angedeutet und mit 5 bezeichnet. Das Gebäudebussystem 5 ist kurz mit BUS abgekürzt und kann neben einer digitalen Beleuchtungsanlage auch andere Gebäudefunktionen steuern und überwachen. Insbesondere sind an das Gebäudebussystem, wie durch die Schrägstriche und den Buchstaben "n" angedeutet, zahlreiche weitere Gateways von Beleuchtungseinrichtungen oder anderen technischen Einrichtungen des Gebäudes angeschlossen. Die rechts von dem Gateway 4 gerade weiterlaufenden Leitungen 6 führen zu weiteren DALI-Komponenten, etwa DALI-steuerbaren EVGs von Entladungslampen.

In diesem Fall erfolgt die Ansteuerung der erfindungsgemäßen Vorrichtung 1 also direkt aus dem Gebäudebussystem. Wenn es weitere angeschlossene Gateways 4 gibt, so handelt es sich um eine von dem Gebäudebussystem zentral gesteuerte Beleuchtungsanlage. Alternativ könnte auch eine zentrale DALI-Steuerung vorliegen, die optional zentral mit dem Gebäudebussystem 5 verbunden sein könnte.

Wenn also das Gebäudebussystem 5 über das Gateway 4 einen entsprechenden Befehl an den digitalen Steuereingang DALI ausgibt, so verbindet die Vorrichtung 1 den Leistungsversorgungsausgang N', L' mit dem Eingang N, L oder trennt ihn davon. Auch Abfragen des Schalt- und des Lastzustandes sind über diesen Signalweg möglich.

Figur 2 zeigt die Vorrichtung 1 aus Figur 1 mit einer schematischen Darstellung ihres inneren Aufbaus. Links oben ist der Leistungsversorgungseingang mit N und L dargestellt, wobei die Schutzerde PE weggelassen ist. Der erste Block 10 bezeichnet ein an sich bekanntes Netzfilter mit kapazitiven und induktiven Elementen zur Ausfilterung von Störkomponenten der Netzversorgung. Von den gefilterten Versorgungsleitungen erfolgen Abgriffe zu einem Block 11, der eine interne Versorgungsspannung V_{CC} für die Vorrichtung 1 ableitet. 12 bezeichnet einen elektronischen Schalter in den Versorgungsleitungen, der über ein Stromerfassungselement 13 an den Leistungsversorgungsausgang L', N' angeschlossen ist. Das Stromerfassungselement 13 kann beispielsweise ein sog. Shuntwiderstand oder ein Messtransformator sein.

Der Schalter 12 wird über eine mit "On/Off" bezeichnete Signalleitung von einem Mikrocontroller 14 mit Programm- und Datenspeicher betätigt. Der Mikrocontroller 14 erfasst über die mit U_{Netz} bezeichnete Leitung die momentane Netzspannung an dem Schalter 12 und über die mit I_{Last} und U_{Last} bezeichneten Leitungen den momentanen Laststrom und die momentane Lastspannung an der Ausgangsseite des Schalters 12.

Der Mikrocontroller 14 wird über eine mit DALI RxD (Receive Data) bezeichnete Leitung über eine DALI-Schnittstelle 15 durch den digitalen Steuereingang DALI (in Figur 2 links unten) gesteuert und gibt Rückmeldungssignale über die Leitung DALI TxD (Transmit Data) über die Schnittstelle 15 zurück.

Ferner kann der Mikrocontroller 14 ansprechend auf DALI-Steuerbefehle eine Identifizierungs-LED 16 zum Blinken bringen, um die Vorrichtung 1 identifizierbar zu machen.

Über einen Referenzierungstaster 17 kann manuell eine Referenzierung der Vorrichtung 1 auf eine angeschlossene Lampe mit oder ohne Vorschaltgerät vorgenommen werden, wie anhand Figur 3 noch näher erläutert wird.

Insgesamt kann die Vorrichtung 1 über den Steuereingang DALI, die Schnittstelle 15 und den Mikrocontroller 14 hinsichtlich der Schaltfunktion des elektronischen Schalters 12 gesteuert werden, so dass die an den Leistungsversorgungsausgang L', N' angeschlossene Lampe mit der (gefilterten) Netzversorgung L, N verbunden oder davon getrennt wird. Bei einer Installation kann über einen entsprechenden Steuerbefehl ein Blinken der LED 16 hervorgerufen werden, um eine Zuordnung zu der Steueradresse vorzunehmen. Über den Referenzierungstaster 17 ist nach dem Anschluss einer Lampe mit oder ohne Vorschaltgerät an den Leistungsversorgungsausgang L', N' eine im Folgenden erläuterte Referenzierung möglich.

Der Mikrocontroller 14 empfängt ferner ein Signal eines temperaturabhängigen Widerstands 18, das über einen AD-Wandler in ein Digitalsignal umgewandelt ist. Damit kann der bereits beschriebene Übertemperaturschutz gewährleistet werden.

Nach Überschreiten eines Temperaturgrenzwerts schaltet der Mikrocontroller 14 die Last automatisch aus und schaltet sie mit einer Hysterese von einigen Grad Celsius nach Unterschreiten des Temperaturauslösewerts wieder ein. Der Übertemperaturschutz ist vor allem zum Schutz des elektronischen Schalters 12 wesentlich, so dass der temperaturempfindliche Widerstand in dessen räumlicher Nähe angeordnet ist.

Figur 3 zeigt diese Referenzierung in Form eines schematischen Blockdiagramms. Der Ablauf beginnt oben mit einem Start der Referenzierung und einer folgenden Ermittlung der aktuellen Leistung. Hierzu wird also die angeschlossene Lampe in Betrieb genommen, der Schalter 12 also geschlossen, und über die Stromerfassungseinrichtung mit den Werten U_{Last} und I_{Last} eine Wirkleistung ermittelt. Dazu kann entweder durch den Mikrocontroller mittels geeigneter Messung der Zeitpunkt des Amplitudenmaximum von U_{Last} ermittelt werden und zu diesem Zeitpunkt der Strom I_{Last} gemessen werden, der dann ein Maß für den Wirkstrom und somit die Wirkleistung ist, oder der Mikrocontroller ermittelt die Phasenverschiebung zwischen U_{Last} und I_{Last} und die Messwerte für U_{Last} und I_{Last} und berechnet daraus die Wirkleistung. Die technischen Einzelheiten einer Wirkleistungsermittlung sind dem Fachmann im Übrigen bekannt und müssen hier nicht näher ausgeführt werden.

Wenn die momentane Wirkleistung, also die über den Leistungsversorgungsausgang L', N' ausgegebene Leistung größer als der letzte ermittelte Wirkleistungswert ist, erfolgt eine Sicherheitszeitabfrage (time out?) und vor Ablauf der Maximalzeit eine Rückschleifung zur neuen Leistungsermittlung.

Wenn die Leistung nicht mehr weiter ansteigt, also nicht mehr größer als der letzte Wert ist, wird die Leistung als Referenzwert gespeichert, so dass die Referenzierung abgeschlossen ist. In dieser Form wird also durch Anschluss einer neuen und funktionstüchtigen Lampe mit oder ohne Vorschaltgerät deren tatsächlich gemessene Dauerbetriebsleistung als Referenzwert gespeichert. Sollte wegen des erwähnten maximalen Zeitintervalls (time out) keine Referenzierung zustande kommen, erfolgt ein Fehlersignal, weil dann kein ordnungsgemäßer Lampenbetrieb erfolgt ist.

Figur 4 zeigt in Form eines Zeitverlaufsdiagramms einen typischen Lampenstart mit der Vorrichtung aus Figur 1 am Beispiel einer Hochdruckentladungslampe mit einer konventionellen Vorschaltdrossel. Die Ordinate zeigt die gemessenen Leistung bzw., hier gleichbedeutend, den gemessenen Wirkstrom, während die Abszisse die Zeit darstellt. Die anhand Figur 3 erläuterte Referenzierung ergibt zusammen mit vorgegebenen Toleranzabweichungen zu tieferen und höheren Werten einen zulässigen Lastbereich, der in Figur 4 oben mit zwei gestrichelten abszissenparallelen Linien dargestellt ist.

Der Zündvorgang erfolgt bei der eingekreisten Zahl "1", woraufhin die Lampenleistung bzw. der Lampenstrom mit der Zeit langsam ansteigen. Es handelt sich um das typische Anlaufverhalten einer Hochdruckentladungslampe, das hier vereinfacht dargestellt ist. Mit diesem Zeitpunkt "1" wird eine erste vorgegebene und je nach Lampentyp einstellbare Zeit t_{T} gestartet.

In einem denkbaren Fall fällt die Lampe zu dem mit "5" bezeichneten Zeitpunkt aus. Nach Ablauf der Zeit t_{T} erfolgt eine Überprüfung durch den Mikrocontroller 14, ob der gemessene Wert I_{Last} innerhalb des zulässigen Lastbereichs liegt, was hier im Fall C offensichtlich nicht der Fall ist. Nach Ablauf der Zeit t_{T} erfolgt also eine Fehlermeldung, d. h. die Ausgabe eines digitalen Alarmsignals von dem Mikrocontroller 14 über die Leitung DALI TxD, die Schnittstelle 15 und den Steuereingang, der gleichzeitig einen Signalausgang darstellt.

In anderen Fällen erfolgt ein normaler Anlaufbetrieb der Lampe, so dass zum Zeitpunkt "2" ein Leistungs- oder Stromschwellenwert, nämlich hier die untere Grenze des zulässigen Lastbereichs, überschritten wird. Mit diesem Zeitpunkt wird eine zweite einstellbare und vorgegebene Zeit t_{V} gestartet, die deutlich früher abläuft als die bereits erwähnte Zeit t_{T}. Bei Ablauf dieser Zeit t_{V}, nämlich zum Zeitpunkt "3", prüft der Mikrocontroller 14, ob der tatsächlich gemessene Wert I_{Last} in dem zulässigen Lastbereich liegt, was hier (abgesehen von dem soeben diskutierten Fall C) der Fall ist. Die Lampe bleibt mithin eingeschaltet.

Wenn nach einer gewissen Zeit zum Zeitpunkt "4", der noch vor Ablauf der Zeit t_{T} liegt, die Lampe ausfällt (Fall B), so fällt der Lampenstrom oder die Lampenleistung ab und ergibt die bereits erwähnte Prüfung nach Ablauf der Zeit t_{T} einen Wert außerhalb des zulässigen Lastbereichs und damit ein Ausschalten der Lampe wie schon für den Fall C beschrieben.

In einem weiteren Fall A funktioniert die Lampe weiter, so dass nach Ablauf der Zeit t_{T} in Folge der Überwachung kein Ausschaltvorgang folgt. Wenn im weiteren Zeitverlauf die Lampe ausfallen würde, so würden zeitlich regelmäßige Abfragen des Mikrocontrollers 14 dies erfassen und wiederum zu einem Ausschalten und einem Alarmsignal führen. Diese Abfragen erfolgen in kurzen Zeitabständen und damit im Hinblick auf den Lampenbetrieb quasi kontinuierlich, und zwar mit Ablauf der Zeit t_{T} beginnend.

Beide Zeiten t_{T} und t_{V} sind programmierbar und damit auf die angeschlossene Lampe bzw. das angeschlossene Vorschaltgerät mit Lampe anzupassen. Dies kann zum einen über entsprechende DALI-Befehle oder zum anderen über hier nicht dargestellte Einstellmöglichkeiten an der Vorrichtung 1 selbst erfolgen.

## Patentansprüche

1. Vorrichtung (1) zum Ein- und Ausschalten einer Lampe (2, 3) mit
- einem Leistungsversorgungseingang (L, N) und
- einem geschalteten Leistungsversorgungsausgang (L', N'),
- wobei die Vorrichtung (1) dazu ausgelegt ist, im eingeschalteten Zustand eine an dem Leistungsversorgungseingang (L, N) eingehende Versorgungsspannung über den Leistungsversorgungsausgang (L', N') nach außen auszugeben, und
- einem digitalen Steuereingang (DALI), auf den ansprechend der Leistungsversorgungsausgang (L', N') geschaltet wird,
**dadurch gekennzeichnet, dass**
- die Vorrichtung dazu ausgelegt ist, im eingeschalteten Zustand eine an dem Leistungsversorgungseingang (L, N) eingehende Versorgungsspannung über den Leistungsversorgungsausgang (L', N') in Amplitude und Frequenz unverändert nach außen auszugeben, und
- die Vorrichtung eine Laststromüberwachungseinrichtung (12 - 14) aufweist, die dazu ausgelegt ist, den über den Leistungsversorgungsausgang (L', N') abgenommenen Laststrom zu überwachen und den Leistungsversorgungsausgang (L', N') bei Unterschreiten eines Mindestlaststroms abzuschalten.

2. Vorrichtung (1) nach Anspruch 1, bei der die Laststromüberwachungseinrichtung (12 - 14) ferner dazu ausgelegt ist, bei der Überwachung des über den Leistungsversorgungsausgang (L', N') abgenommenen Laststroms die Vorrichtung (1) bei Überschreiten eines Maximallaststroms abzuschalten.

3. Vorrichtung (1) nach Anspruch 1 oder 2, bei der die Laststromüberwachungseinrichtung (12 - 14) erst nach Ablauf einer vorgegebenen Zeit (t_{T}, t_{V}) nach dem Einschalten der Lampe (2, 3) mit der Überwachung des Laststroms beginnt.

4. Vorrichtung (1) nach Anspruch 3, bei der die vorgegebene Zeit (t_{T}) mit dem Start der Lampe (2, 3) beginnt.

5. Vorrichtung (1) nach Anspruch 3 oder 4, bei der die vorgegebene Zeit (t_{V}) mit dem Überschreiten eines Stromschwellenwerts nach dem Start der Lampe (2, 3) beginnt.

6. Vorrichtung (1) nach einem der vorstehenden Ansprüche mit einer Kurzschlussschutzeinrichtung (12 - 14) zusätzlich zu der Laststromüberwachungseinrichtung, welche Kurzschlussschutzeinrichtung (12 - 14) dazu ausgelegt ist, den abgenommenen Laststrom sofort nach dem Start der Lampe (2, 3) zu überwachen und die Vorrichtung (1) bei Überschreiten eines Kurzschlussschwellenwerts abzuschalten.

7. Vorrichtung nach einem der vorstehenden Ansprüche mit einer Übertemperaturschutzeinrichtung, die dazu ausgelegt ist, die Lampe bei Überschreiten eines Temperaturschwellenwerts einer in der Vorrichtung integrierten Temperaturmesseinrichtung abzuschalten.

8. Vorrichtung (1) nach einem der vorstehenden Ansprüche mit einer Einschaltstrombegrenzungseinrichtung (12, 14), die dazu ausgelegt ist, den abgenommenen Laststrom nach dem Einschalten der Lampe (2, 3) durch eine Impedanzerhöhung (12) in der Vorrichtung (1) zu begrenzen.

9. Vorrichtung (1) nach Anspruch 8, mit einem elektronischen Schalter (12) zum Schalten des Leistungsversorgungsausgangs (L', N'), bei der die Einschaltstrombegrenzungseinrichtung (12, 14) dazu ausgerichtet ist, den elektronischen Schalter (12) langsam einzuschalten, um den von der angeschlossenen Lampe (2, 3) abgenommenen Laststrom durch den erhöhten inneren Widerstand des elektronischen Schalters (12) während des Einschaltvorganges zu begrenzen.

10. Vorrichtung nach einem der vorstehenden Ansprüche mit einer Signaleinrichtung, die durch Steuersignale an dem digitalen Steuereingang betätigt werden kann, um die Vorrichtung zu individualisieren.

11. Verwendung einer Vorrichtung (1) nach einem der vorstehenden Ansprüche zum Betreiben einer Lampe (2, 3).

12. Verwendung nach Anspruch 11, bei der die Lampe (2, 3) eine Glühlampe ist.

13. Verwendung nach Anspruch 11, bei der die Lampe (2, 3) eine Entladungslampe mit einem nicht digital ansteuerbaren Vorschaltgerät ist.

14. Verfahren zum Betreiben einer Lampe (2, 3) unter Verwendung einer Vorrichtung (1) nach einem der Ansprüche 1 - 10, bei dem die Lampe (2, 3) durch Einschalten des Leistungsversorgungsausgangs (L', N') ansprechend auf ein in den digitalen Steuereingang (DALI) eingegebenes Steuersignal eingeschaltet wird, der über den Leistungsversorgungsausgang (L', N') abgenommene Laststrom mit der Laststromüberwachungseinrichtung (12 - 14) überwacht wird und die Lampe (2, 3) bei Unterschreiten eines Mindestlaststroms durch Abschalten des Leistungsversorgungsausgangs (L', N') abgeschaltet wird.

15. Verfahren zum Betreiben einer Lampe (2, 3) unter Verwendung einer Vorrichtung (1) nach einem der Ansprüche 1 - 10, bei dem die Lampe (2, 3) durch Einschalten des Leistungsversorgungsausgangs (L', N') ansprechend auf ein in den digitalen Steuereingang (DALI) eingegebenes Steuersignal eingeschaltet wird, der über den Leistungsversorgungsausgang (L', N') abgenommene Laststrom mit der Laststromüberwachungseinrichtung (12 - 14) überwacht wird und die Lampe (2, 3) bei Überschreiten eines Maximallaststroms durch Abschalten des Leistungsversorgungsausgangs (L', N') abgeschaltet wird.

16. Verfahren zum Betreiben einer digital gesteuerten Beleuchtungsanlage mit einer Mehrzahl digitaler adressierbarer Betriebsgeräte für Lampen, einer Mehrzahl Lampen und einem digitalen Steuergerät, welches Verfahren das Verfahren nach Anspruch 14 beinhaltet.

## Claims

1. Apparatus (1) for switching a lamp (2, 3) on and off, having
- a power supply input (L, N) and
- a switched power supply output (L', N'),
- the apparatus (1) being designed, in the switched-on state, to output a supply voltage entering at the power supply input (L, N) to the outside via the power supply output (L', N'), and
- a digital control input (DALI), in response to which the power supply output (L', N') is switched,
**characterized in that**
- the apparatus is designed, in the switched-on state, to output a supply voltage entering at the power supply input (L, N), unchanged in terms of amplitude and frequency, to the outside via the power supply output (L', N'), and
- the apparatus has a load current monitoring device (12 - 14), which is designed to monitor the load current drawn via the power supply output (L', N') and to disconnect the power supply output (L', N') in the event of the load current falling below a minimum load current.

2. Apparatus (1) according to Claim 1, in which the load current monitoring device (12 - 14) is also designed, when monitoring the load current drawn via the power supply output (L', N'), to disconnect the apparatus (1) in the event of a maximum load current being exceeded.

3. Apparatus (1) according to Claim 1 or 2, in which the load current monitoring device (12 - 14) only begins to monitor the load current once a predetermined time (t_{T}, t_{V}) has elapsed after the lamp (2, 3) has been switched on.

4. Apparatus (1) according to Claim 3, in which the predetermined time (t_{T}) begins with starting of the lamp (2, 3).

5. Apparatus (1) according to Claim 3 or 4, in which the predetermined time (t_{V}) begins with a current threshold value being exceeded after starting of the lamp (2, 3).

6. Apparatus (1) according to one of the preceding claims, having a short-circuit protection device (12 - 14) in addition to the load current monitoring device, which short-circuit protection device (12 - 14) is designed to monitor the load current drawn immediately after starting of the lamp (2, 3) and to disconnect the apparatus (1) in the event of a short-circuit threshold value being exceeded.

7. Apparatus according to one of the preceding claims, having an overtemperature protection device, which is designed to disconnect the lamp in the event of a temperature threshold value of a temperature measuring device integrated in the apparatus being exceeded.

8. Apparatus (1) according to one of the preceding claims, having a switch-on current limiting device (12, 14), which is designed to limit the load current drawn once the lamp (2, 3) has been switched on by an impedance increase (12) in the apparatus (1).

9. Apparatus (1) according to Claim 8, having an electronic switch (12) for switching the power supply output (L', N'), in which the switch-on current limiting device (12, 14) is designed to slowly switch the electronic switch (12) on in order to limit the load current drawn by the connected lamp (2, 3) by the increased internal resistance of the electronic switch (12) during the switch-on process.

10. Apparatus according to one of the preceding claims, having a signal device, which can be actuated by control signals at the digital control input in order to individualize the apparatus.

11. Use of an apparatus (1) according to one of the preceding claims for operating a lamp (2, 3).

12. Use according to Claim 11, in which the lamp (2, 3) is an incandescent lamp.

13. Use according to Claim 11, in which the lamp (2, 3) is a discharge lamp having a non-digitally drivable ballast.

14. Method for operating a lamp (2, 3) using an apparatus (1) according to one of Claims 1 - 10, in which the lamp (2, 3) is switched on by the power supply output (L', N') being switched on in response to a control signal which is input to the digital control input (DALI), the load current drawn via the power supply output (L', N') is monitored by the load current monitoring device (12 - 14), and the lamp (2, 3) is disconnected in the event of the load current falling below a minimum load current by the power supply output (L', N') being disconnected.

15. A method for operating a lamp (2, 3) using an apparatus (1) according to one of Claims 1 - 10, in which the lamp (2, 3) is switched on by the power supply output (L', N') being switched on in response to a control signal which is input to the digital control input (DALI), the load current drawn via the power supply output (L', N') is monitored by the load current monitoring device (12 - 14), and the lamp (2, 3) is disconnected in the event of a maximum load current being exceeded by the power supply output (L', N') being disconnected.

16. Method for operating a digitally controlled lighting installation having a plurality of digitally addressable operating devices for lamps, a plurality of lamps and a digital control device, which method includes the method according to Claim 14.

## Revendications

1. Dispositif (1) pour brancher et débrancher une lampe ( 2, 3 ) comprenant
- une entrée ( L, N ) d'alimentation en puissance et
- une sortie ( L', N' ) d'alimentation en puissance commutée,
- le dispositif ( 1 ) étant conçu pour céder à l'extérieur, par l'intermédiaire de la sortie ( L', N' ) d'alimentation en puissance, une tension d'alimentation entrant sur l'entrée ( L, N ) d'alimentation en puissance, et
- une entrée ( DALI ) numérique de commande sur laquelle est commutée de manière correspondante la sortie ( L', N' ) d'alimentation en puissance,
**caractérisé en ce que**
- le dispositif est conçu pour, à l'état branché, céder à l'extérieur par la sortie ( L', N' ) d'alimentation de fréquence sans changement en amplitude et en fréquence, la tension d'alimentation entrant sur l'entrée ( L, N ) d'alimentation en puissance, et
- le dispositif a un dispositif ( 12 à 14 ) de contrôle du courant de charge, qui est conçu pour contrôler le courant de charge prélevé par la sortie ( L', N' ) d'alimentation en puissance et fermer la sortie ( L', N' ) d'alimentation en puissance lorsqu'un courant de charge minimum est dépassé.

2. Dispositif ( 1 ) suivant la revendication 1, dans lequel le dispositif ( 12 à 14 ) de contrôle du courant de charge est conçu, en outre, pour, lors du contrôle du courant de charge prélevé par l'intermédiaire de la sortie ( L', N' ) d'alimentation de puissance, mettre le dispositif, ( 1 ) hors circuit lorsqu'un courant de charge maximum est dépassé.

3. Dispositif ( 1 ) suivant la revendication 1 ou 2, dans lequel le dispositif ( 12 à 14 ) de contrôle du courant de charge ne commence à contrôler le courant de charge qu'après écoulement d'un temps ( tT, tV ) prescrit après le branchement de lampe ( 2, 3 ).

4. Dispositif ( 1 ) suivant la revendication 3, dans lequel le temps ( tT ) prescrit commence avec l'amorçage de la lampe ( 2, 3 ).

5. Dispositif ( 1 ) suivant la revendication 3 ou 4, dans lequel le temps ( tV ) prescrit commence avec le dépassement d'une valeur de seuil de courant après l'amorçage de la lampe ( 2, 3 ) .

6. Dispositif ( 1 ) suivant l'une des revendications précédentes, comprenant un dispositif ( 12 à 14 ) de protection vis-à-vis d'un court-circuit supplémentairement au dispositif de contrôle du courant de charge, le dispositif ( 12 à 14 ) de protection vis-à-vis d'un court-circuit étant conçu pour contrôler le courant de charge prélevé immédiatement après l'amorçage de la lampe ( 2, 3 ) et mettre hors circuit le dispositif ( 1 ) quand une valeur de seuil de court-circuit est dépassée.

7. Dispositif suivant l'une des revendications précédentes, comprenant un dispositif de protection vis-à-vis de la température, qui est conçu pour mettre hors circuit la lampe lorsqu'une valeur de seuil de température d'un dispositif de mesure de température intégré au dispositif est dépassée.

8. Dispositif ( 1 ) suivant l'une des revendications précédentes, comprenant un dispositif ( 12, 14 ) de limitation, par une augmentation ( 12 ) d'impédance dans le dispositif ( 1 ), du courant de branchement qui est prélevé, après le branchement de la lampe ( 2, 3 ).

9. Dispositif ( 1 ) suivant la revendication 8, comprenant un commutateur ( 12 ) électronique pour la commutation de la sortie ( L', N' ) d'alimentation en puissance, dans lequel le dispositif ( 12, 14 ) de limitation du courant de branchement est conçu pour mettre lentement à l'état passant le commutateur ( 12 ) électronique afin de limiter, pendant l'opération de branchement, le courant de charge prélevé par la lampe ( 2, 3 ) raccordée et passant dans la résistance intérieure plus grande du commutateur ( 12 ) électronique.

10. Dispositif suivant l'une des revendications précédentes, comprenant un moyen de signalisation, qui peut être individualisé par des signaux de commande sur le dispositif numérique de commande, pour individualiser le dispositif.

11. L'utilisation d'un dispositif ( 1 ) suivant l'une des revendications précédentes pour faire fonctionner une lampe ( 2, 3 ) .

12. L'utilisation suivant la revendication 11, dans lequel la lampe ( 2, 3 ) est une lampe à incandescence.

13. L'utilisation suivant la revendication 11, dans lequel la lampe ( 2, 3 ) est une lampe à décharge ayant un ballast pouvant être commandé de façon non numérique.

14. Procédé pour faire fonctionner une lampe ( 2, 3 ) en utilisant un dispositif ( 1 ) suivant l'une des revendications 1 à 10, dans lequel la lampe ( 2, 3 ) est branchée par branchement de la sortie ( L', N' ) d'alimentation en puissance en fonction d'un signal de commande entrée dans l'entrée ( DALI ) numérique de commande et contrôlé par le dispositif ( 12 à 14 ) de contrôle du courant de charge par l'intermédiaire du courant de charge prélevé de la sortie ( L', N' ) d'alimentation en puissance et la lampe ( 2, 3 ) est débranchée en débranchant la sortie ( L', N' ) d'alimentation en puissance lorsque l'on passe en dessous de charge minimum.

15. Procédé pour faire fonctionner une lampe ( 2, 3 ) en utilisant un dispositif ( 1 ) suivant l'une des revendications 1 à 10, dans lequel la lampe ( 2, 3 ) est branchée par branchement de la sortie ( L', N' ) d'alimentation en puissance en fonction d'un signal de commande entrée dans l'entrée ( DALI ) numérique de commande et contrôlé par le dispositif ( 12 à 14 ) de contrôle du courant de charge par l'intermédiaire du courant de charge prélevé de la sortie ( L', N' ) d'alimentation en puissance et la lampe ( 2, 3 ) est débranchée par débranchement de la sortie ( L', N' ) d'alimentation en puissance lorsqu'un courant maximum de charge est dépassé.

16. Procédé pour faire fonctionner une installation d'éclairage commandée numériquement comprenant une multiplicité d'appareils de fonctionnement pouvant être adressés numériquement pour des lampes, une multiplicité de lampes et un appareil de commande numérique, lequel procédé comporte le procédé suivant la revendication 14.
